# EUROPÄISCHE PATENTSCHRIFT

(11) **EP 0 898 921 B1**
(45) Veröffentlichungstag und Bekanntmachung des Hinweises auf die Patenterteilung: **18.06.2003**
(21) Anmeldenummer: 98115713.4
(22) Anmeldetag: 20.08.1998
(51) Int. Cl.: A47L 5/24

(54) **Kleinstaubsauger mit Zusatzrohr**
Handhold vacuum cleaner with extension pipe
Aspirateur à main avec tuyau de rallonge

(30) Priorität: 22.08.1997 DE 19736596
(43) Veröffentlichungstag der Anmeldung: 03.03.1999
(73) Patentinhaber: BSH Bosch und Siemens Hausgeräte GmbH, 81669 München (DE)
(72) Erfinder: Podgorsek, Ivan, 3327 Smartno ob Paki (SL); Pogacar, Tone, Dipl.-Ing., 3311 Sempeter (SL); Pfersch, Harald, Dipl.-Ing. (FH), 83395 Freilassing (DE)

(56) Entgegenhaltungen:
- US-A- 4 050 113
- US-A- 4 704 765
- US-A- 5 060 339
- US-A- 5 561 885

## Beschreibung

Die vorliegende Erfindung betrifft einen Kleinstaubsauger mit einem in einem Gebläsegehäuse angeordneten Gebläse und einem in dessen geförderten Luftstrom angeordneten Staubfilter, mit einer an der Frontseite des Gebläsegehäuses im Bereich dessen Ansaugöffnung gehalterten Düse und einem an dem Gebläsegehäuse vorgesehenen Griffelement, und mit einem zum Saugen an den Kleinstaubsauger steckbaren Zusatzrohr, das zur Aufbewahrung durch eine Öffnung des Griffelementes in einen in dessen Inneren gebildeten Aufnahmeraum schiebbar ist.

Ein derartiger Kleinstaubsauger ist als Akku-Staubsauger der Firma Pro Idee Versand GmbH mit der Artikel-Nr. 130-831 bekannt, wobei an dem der Düse gegenüberliegenden Endabschnitt des Gebläsegehäuses in dessen Verlängerung das Griffelement bzw. der Griffabschnitt U-bügelförmig angeformt ist. Während der obere Teil des Griffelementes beim Betrieb von der Hand der Bedienperson erfaßt wird, ist in dem dazu parallelen unteren Teil des Griffelementes als Zubehörteil ein flacher röhrenförmiger Saugeinsatz einschiebbar. Zum Saugen an mit der Düse problematisch zu erreichenden Stellen, wie z.B. Kanten, kann der flache Saugeinsatz aus dem Griffelement gezogen und auf die Saugöffnung der Düse gesteckt werden. Bei einem entsprechenden Griffabschnitt, der aus der DE 37 43 083 A1 bekannt ist, wird der untere Teil zur Aufbewahrung von aufladbaren Batterien oder zum Speichern einer Anschlußleitung verwendet.

Aus der US 4 704 765 ist ein tragbarer Staubsauger bekannt, der eine Öffnung zur Aufnahme eines Zubehörteils aufweist.

Aufgabe der vorliegenden Erfindung ist es, einen Kleinstaubsauger bereitzustellen, bei dem mit einfachen Mitteln der Saugkomfort verbessert ist.

Erfindungsgemäß ist dies dadurch erreicht, daß bei einem Kleinstaubsauger gemäß dem Oberbegriff des Patentanspruches 1 sich der Aufnahmeraum zur Aufbewahrung des Zusatzrohres bzw. des Saugeinsatzes von dem Griffelement bzw. -abschnitt in das Gebläsegehäuse hinein erstreckt. Dadurch ist es möglich, trotz begrenzter Länge des Griffelementes ein längeres und damit komfortableres Zusatzrohr bereitzustellen, ohne daß dieses beim Verstauen in dem Aufnahmeraum störend aus dem Griffelement bzw. abschnitt ragt. Dabei kann mit Ausnahme der Düse im wesentlichen die gesamte Länge des Kleinstaubsaugers genutzt werden.

Gemäß einer bevorzugten Ausführungsform ist das Zusatzrohr biegsam ausgebildet, und ist in dem Aufnahmeraum ein Ablenkelement zur krummlinigen Aufbewahrung des Zusatzrohres im Aufnahmeraum vorgesehen. Dementsprechend kann der im Gebläsegehäuse gebildete Teil des Aufnahmeraumes auch beispielsweise seitlich versetzt zu dem im Griffelement gebildeten Teil des Aufnahmeraums vorgesehen sein. Es kann also der trotz Anordnung des Gebläses und der dazugehörigen an sich bekannten Komponenten im Gebläsegehäuse verbleibende Raum zur Unterbringung des Zusatzrohres besser genutzt werden. Dabei kann das Ablenkelement sowohl an dem Gehäuse des Staubsaugers als auch an dessen Komponenten, wie beispielsweise dem Gebläse vorgesehen sein.

Insbesondere um das Eindringen von Schmutz in den Aufnahmeraum zu verhindern, ist die Öffnung desselben vorteilhafterweise durch eine Abdeckkappe verschließbar.

Die Einsatzmöglichkeiten des Kleinstaubsaugers sind weiterhin dadurch vermehrt, daß in dem Gebläsegehäuse eine Ausblasöffnung vorgesehen ist, an die das Zusatzrohr steckbar ist. Anstelle des Saugens mit dem Kleinstaubsauger kann eine Bedienperson auch Schmutz oder ähnliches mit dem Zusatzrohr gezielt wegblasen. Auch dabei ist es von Vorteil, wenn das Zusatzrohr möglichst lang ist Um beim Saugbetrieb keinen störenden Ausblasluftstrom zu erhalten, ist die Ausblasöffnung in der oberen Hälfte des Gebläsegehäuses vorgesehen.

Vorteilhafterweise ist der Aufnahmebereich des Zusatzrohres durch zumindest das Gebläse und Trennwände des Gebläsegehäuses im wesentlichen von dem Luftstrom abgeschirmt. Dadurch ist die Saug- bzw. Blasleistung des Kleinstaubsaugers merklich gesteigert.

Nachfolgend ist anhand schematischer Darstellungen ein Ausführungsbeispiel des erfindungsgemäßen Kleinstaubsaugers in Form eines Akku-Staubsaugers mit Zusatzrohr beschrieben.

Es zeigen:
- Fig. 1: in einer perspektivischen Darstellung ein Gehäuseunterteil des Akku-Staubsaugers,
- Fig 2: in einer perspektivischen Darstellung gemäß Fig. 1 ein Gehäuseoberteil des Akku-Staubsaugers und darüber den Saugschlauch,
- Fig. 3: in einer Draufsicht den Akku-Staubsauger mit im Aufnahmeraum verstauten Saugschlauch und
- Fig. 4: wesentliche Komponenten des Akku-Staubsaugers.

Ein in den Fig. 1 bis 3 dargestellter Akku-Staubsauger 1 besitzt ein zweiteiliges, vertikal über dessen gesamte Länge geteiltes Gehäuse 2 aus Kunststoff mit einem Gehäuseunterteil 3 und einem entsprechend ausgebildeten Gehäuseoberteil 5. Diese sind mittels Schrauben 6 miteinander verbunden. An eine durch das Gehäuseunterteil 3 und das Gehäuseoberteil 5 in deren Frontbereich gebildeten Gehäuseansaugöffnung 7 ist eine an sich bekannte taschenförmige Düse 9 mit frontseitiger Saugöffnung 10 setzbar. Das Gehäuse 2 weist ein Gebläsegehäuse 11 und einen sich daran anschließenden Griffabschnitt 13 auf. Dabei reduziert sich die Breite des Gebläsegehäuses 11 gemäß Fig. 3 von dem der Düse 9 zugewendeten Endabschnitt zu dem dem Griffabschnitt 13 zugewendeten Endabschnitt von der Breite der Düse 9 auf die Breite des Griffabschnittes 13. Ein oberer Teil des Griffabschnittes 13 dient als Handhabe, während der untere Teil insbesondere aus Stabilitätsgründen den oberen Teil mit dem Gebläsegehäuse 11 verbindet.

Ein Feinfilter 17 ist in einem im Bereich der Gehäuseansaugöffnung 7 ausgebildeten Sitz des Gehäuses 2 auf einem Filtergitter 19 angeordnet In strömungstechnischer Richtung vor dem Feinfilter 17 ist in der Düse 9 ein Grobfilter angeordnet (nicht gezeigt). Im Inneren des Gebläsegehäuses 11 ist das Gebläse des Akkusaugers 1 gehaltert (Fig. 4). Das Gebläse umfaßt einen Motorträger 21, der eine Aufnahmehülse 23 mit über deren Innenumfangswandung gleichmäßig verteilten, sich in Längsrichtung der Hülse erstreckenden Halterungsrippen aufweist. Unterhalb der Aufnahmehülse 23 besitzt der Motorträger 21 einen Lagerbereich 25, in dem die für den netzunabhängigen Betrieb des Akku-Staubsaugers 1 erforderlichen Akkumulatoren 27 gemäß der Position in Fig. 4 einschiebbar sind. Mit Hilfe von Befestigungsaugen 29 ist der Motorträger 21 an entsprechenden Stellen des Gehäuses 2 bzw. des Gebläsegehäuses 11 mit Hilfe der Schrauben 6 befestigbar. Ein Motor 31 des Gebläses ist in die Aufnahmehülse 23 steckbar und treibt ein Lüfterrad 33 an zum Saugen von Luft durch die Düse 9 in das Gebläsegehäuse 11. In Fig. 4 sind die wichtigsten Komponeten des Gebläses im auseinandergebauten Zustand gezeigt.

An den Innenseiten des Gehäuseunterteils 3 und des Gehäuseoberteil 5 erstrecken sich ins Innere des Gebläsegehäuses 11 jeweils Trennwände 35 (Fig. 1), die zusammen mit der entsprechend gestalteten Außenwand des Motorträgers 21 das Gebläsegehäuse 11 in einen vorderen, von Luft durchströmten und einen hinteren, im wesentlichen nicht von Luft durchströmten Teilbereich trennen. Zwischen der Gebläseansaugöffnung 7 und den Trennwänden 35 ist im oberen Drittel des Gebläsegehäuses 11 eine mit einem Schutzgitter ausgestattete Ausblasöffnung 37 im Gehäuseunterteil 3 vorgesehen. Mit Hilfe des durch das Lüfterrad 33 erzeugten Unterdrucks wird Luft durch die Saugöffnung 10 der Düse 9 durch die beiden Filter durch die Gehäuseansaugöffnung 7 des Gebläsegehäuses 11 in dieses gesaugt und durch die Ausblasöffnung 37 seitlich aus dem Gebläsegehäuse 11 gedrückt (Fig. 1, Fig. 3).

Oberhalb der Ausblasöffnung 37 ist in dem Gehäuse 2 eine Verriegelungstaste 39 gehaitert, die zum End- bzw. Verriegeln der Düse 9 an dem Gehäuse 2 vorgesehen ist (Fig. 1, 3). Dazu ragen ein im vorderen Bereich der Verriegelungstaste 39 ausgebildeter Riegel und ein im mittleren Bereich der Verriegelungstaste 39 ausgebildeten Taster im eingebauten Zustand aus entsprechenden Öffnungen 41 der Düse 9 bzw. des Gehäuses 2. In Verlängerung der Verriegelungstaste 39 ist ein um seine Längsachse kippbarer Schalter 43 zum Betätigen des Motors 31 gehaltert. Aus Vereinfachungsgründen sind in den Fig. entsprechende Schaltfedern, Steckerkontakte, Schalt- und Akkukontakte und ähnliches weggelassen. Der Verriegelungstaste 39 gegenüberliegend kann an der Unterseite des Akku-Staubsaugers über Rasthaken eine Klappe 45 lösbar an dem Gehäuse 2 verrastet werden. Dadurch ist eine Öffnung verschließbar, die Zugang zu den im Gehäuse angeordneten Akkumulatoren 27 gewährt. Zum elektrischen Laden der Akkumulatoren 27 ist ein Ladegerätstecker 47 in die Klappe 45 bzw. zwischen Klappe 45 und Gehäuse 2 steckbar.

In dem Gehäuse 2 erstreckt sich entlang der gesamten Länge des Griffabschnittes 13 und in dem vom Luftstrom abgeschirmten hinteren Teilbereich des Gebläsegehäuses 11 ein Aufnahmeraum 51. In diesem kann, wenn er nicht benötigt wird, ein Saug- und Blasschlauch 53 verstaut werden (Fig. 2, 3). Der Schlauch 53 ist ein elastischer Rillenschlauch, an dessen einen Abschnitt ein kurzes hülsenförmiges Element mit Bürsten aufgesteckt ist (nicht gezeigt). Dieses Hülsenelement ist zum einen mit seinen Bürsten hinter den Endabschnitt des Schlauches schiebbar und zum anderen über diesen hervorziehbar, um beim Saugvorgang die erwähnten Bürsten einsetzen zu können. Um den Schlauch 53 in den Aufnahmeraum 51 schieben zu können, weist der Griffabschnitt 13 in seinem hinteren Endabschnitt eine ausreichend große Grifföffnung 55 auf, die durch eine Schlauchkappe 57 verschließbar ist. Beim Schieben des biegsamen Schlauches 53 in den Aufnahmeraum 51 wird dieser durch an der Innenwand des Gehäuseunterteils 3 angeformte Ablenkrippen 59 an dem Motorträger 21 vorbei in den Seitenbereich des Gebläsegehäuses 11 geschoben (Fig. 3).

Im Betrieb ist der Saug- und Blasschlauch 50 sowohl an die Saugöffnung 10 der Düse 9 als auch an die Ausblasöffnung 37 des Gehäuse 2 steckbar.

## Patentansprüche

1. Kleinstaubsauger mit einem in einem Gebläsegehäuse angeordneten Gebläse und einem in dessen geförderten Luftstrom angeordneten Staubfilter, mit einer an der Frontseite des Gebläsegehäuses im Bereich dessen Ansaugöffnung gehalterten Düse und einem an dem Gebläsegehäuse vorgesehenen Griffelement, und mit einem zum Saugen an den Kleinstaubsauger steckbaren Zusatzrohr, das zur Aufbewahrung durch eine Öffnung des Griffelementes in einen in dessem Inneren gebildeten Aufnahmeraum schiebbar ist,
**dadurch gekennzeichnet, daß** sich der Aufnahmeraum (51) von dem Griffelement (13) in das Gebläsegehäuse (11) hinein erstreckt.

2. Kleinstaubsauger nach Anspruch 1, **dadurch gekennzeichnet, daß** das Zusatzrohr (53) biegsam ausgebildet ist, und daß in dem Aufnahmeraum (51) ein Ablenkelement (59) zur krummlinigen Aufbewahrung des Zusatzrohres im Aufnahmeraum vorgesehen ist.

3. Kleinstaubsauger nach Anspruch 1 oder 2, **dadurch gekennzeichnet, daß** die Öffnung (55) des Aufnahmeraumes (51) durch eine Abdeckkappe (57) verschließbar ist.

4. Kleinstaubsauger nach einem der vorhergehenden Ansprüche, **dadurch gekennzeichnet, daß** in dem Gebläsegehäuse (11) eine Ausblasöffnung (37) vorgesehen ist, an die das Zusatzrohr (53) steckbar ist.

5. Kleinstaubsauger nach Anspruch 4, **dadurch gekennzeichnet, daß** die Ausblasöffnung (37) in der oberen Hälfte des Gebläsegehäuses (11) vorgesehen ist.

6. Kleinstaubsauger nach einem der vorhergehenden Ansprüche, **dadurch gekennzeichnet, daß** der Aufnahmeraum (51) für das Zusatzrohr (53) durch zumindest das Gebläse (21, 31, 33) und Trennwände (35) des Gebläsegehäuses (11) im wesentlichen von dem Luftstrom abgeschirmt ist.

## Claims

1. Handheld vacuum cleaner with a fan arranged in a fan housing and a dust filter arranged in the air conveyed flow thereof, with a nozzle mounted at the front side of the fan housing in the region of the suction opening thereof and a handle element provided at the fan housing, and with an attachment pipe which can be plugged, for the sucking action, to the handheld vacuum cleaner and which for storage can be pushed through an opening of the handle element into a receiving space formed in the interior thereof, **characterised in that** the receiving space (51) extends from the handle element (13) into the fan housing (11).

2. Handheld vacuum cleaner according to claim 1, **characterised in that** the attachment pipe (53) is constructed to be flexible and that a deflecting element (59) for curvilinear storage of the attachment pipe in the receiving space (51) is provided in the receiving space.

3. Handheld vacuum cleaner according to claim 1 or 2, **characterised in that** the opening (55) of the receiving space (51) is closable by a cover cap (57).

4. Handheld vacuum cleaner according to one of the preceding claims, **characterised in that** an exhaust opening (37), at which the attachment pipe (53) is pluggable, is provided in the fan housing (11).

5. Handheld vacuum cleaner according to claim 4, **characterised in that** the exhaust opening (37) is provided in the upper half of the fan housing (11).

6. Handheld vacuum cleaner according to one of the preceding claims, **characterised in that** the receiving space (51) for the attachment pipe (53) is substantially screened from the air flow by at least the fan (21, 31, 33) and partition walls (35) of the fan housing (11).

## Revendications

1. Aspirateur à main avec un ventilateur disposé dans son boîtier et un filtre à poussières disposé dans son écoulement d'air refoulé, avec une buse maintenue sur le côté frontal du boîtier du ventilateur dans la zone de son ouverture d'aspiration et un élément de prise prévu sur le boîtier du ventilateur, et avec un tuyau de rallonge insérable dans l'aspirateur à main pour aspirer. Pour le ranger, ce tuyau peut être poussé à travers une ouverture de l'élément de prise dans un espace de logement formé dans son intérieur, **caractérisé en ce que** l'espace de logement (51) s'étend vers l'arrière depuis l'élément de prise (13) dans le boîtier du ventilateur (11).

2. Aspirateur à main selon la revendication 1, **caractérisé en ce que** le tuyau de rallonge (53) est formé de manière flexible, et **en ce qu'**un élément de déviation (59) est prévu dans l'espace de logement (51) pour y loger en courbe le tuyau de rallonge.

3. Aspirateur à main selon la revendication 1 ou 2, **caractérisé en ce que** l'ouverture (55) de l'espace de logement (51) est verrouillable au moyen d'un capuchon (57).

4. Aspirateur à main selon l'une des revendications précédentes, **caractérisé en ce qu'**une ouverture de ventilation (37) est prévue dans le boîtier du ventilateur (11), sur laquelle peut être inséré le tuyau de rallonge (53).

5. Aspirateur à main selon la revendication 4, **caractérisé en ce que** l'ouverture de ventilation (37) est prévue dans la moitié supérieure du boîtier du ventilateur (11).

6. Aspirateur à main selon l'une des revendications précédentes, **caractérisé en ce que** l'espace de logement (51) pour le tuyau de rallonge (53) est isolé essentiellement de l'écoulement d'air par au moins le ventilateur (21, 31, 33) et des parois de séparation (35) du boîtier du ventilateur (11).
